# EUROPÄISCHE PATENTSCHRIFT

(11) **EP 1 933 001 B1**
(45) Veröffentlichungstag und Bekanntmachung des Hinweises auf die Patenterteilung: **28.08.2013**
(21) Anmeldenummer: 07150028.4
(22) Anmeldetag: 14.12.2007
(51) Int. Cl.: E06B 3/964, E06B 3/96

(54) **Verfahren zum Abdichten einer Befestigungsschraube gegenüber einer Wandung einer Hohlkammer**
Method for sealing of a mounting screw in the wall of a hollow section
Procédé destiné à étanchéifier une vis de fixation contre une paroi d'une chambre creuse

(30) Priorität: 15.12.2006 DE 102006059338
(43) Veröffentlichungstag der Anmeldung: 18.06.2008
(73) Patentinhaber: profine GmbH, 53840 Troisdorf (DE)
(72) Erfinder: Mutter, Bernd, 66506, Maßweiler (DE)
(74) Vertreter: Wübken, Ludger

(56) Entgegenhaltungen:
- EP-A1- 0 663 508
- EP-A1- 0 756 060
- DE-A1- 19 518 610

## Beschreibung

Die Erfindung betrifft allgemein eine Verbindung zweier Hohlkammerprofile, insbesondere eine Verbindung zwischen Blendrahmen- und Pfosten- bzw. Kämpferprofil, und speziell die Abdichtung einer hierfür verwendeten Befestigungsschraube.

### Technisches Gebiet und Stand der Technik

Bei der Verbindung zwischen Pfosten- und Kämpferprofilen mit Blendrahmenprofilen werden üblicherweise Pfosten- bzw. T-Verbinder eingesetzt (DE 44 42 074 C2, EP 0 967 354 A2). Es ist weiterhin üblich, den Fuß des Verbinders gegenüber der Anlagefläche des Blendrahmenprofils mittels elastischer Dichtungen oder einer Silikonmasse so abzudichten, dass kein Wasser in die Hohlkammer des Blendrahmenprofils eindringen kann. EP-A-0663 508 zeigt ein Verfahren zum Verbinden eines Blendrahmenprofils mit einem weiteren Rahmenprofil mittels einer Befestigungsschraube.

Dieses Verfahren enthält die folgenden Verfahrensschritte :
- Anbringen einer Bohrung durch das Blendrahmenprofils
- Einführen der Befestigungsschraube zusammen mit einer Dichthülse in die Bohrung
- Anziehen der Befestigungsschraube unter dichtendem Anpressen der Dichthülse gegen die Wandung der Bohrung

Insbesondere für den niederländischen Markt werden sogenannte Hollandprofile eingesetzt, das sind Kunststoff-Rahmenprofile, die eine besonders breite Außenkammer als Anschlagskammer aufweisen. Diese breite Außenkammer ist häufig horizontal in mehrere Kammern unterteilt, wobei die oberste dieser Außenkammern als Entwässerungskammer dient, d. h., die Falzentwässerung des Blendrahmens erfolgt durch diese breite Entwässerungskammer.

Blendrahmenprofile aus Kunststoff weisen üblicherweise eine Hauptkammer bzw. Verstärkungskammer zur Aufnahme eines Verstärkungsprofils, meist eines Stahlprofils, auf. Es muss dabei darauf geachtet werden, dass kein Wasser in diese Verstärkungskammern gelangen kann. Bei dem zuvor beschriebenen Hollandsystem mit besonders breiter Außenkammer sind übliche Pfostenverbinder, die nur im Falzbereich des Blendrahmenprofils eingesetzt werden können, nicht ausreichend, da der Falzbereich zu weit vom Schwerpunkt des Profils entfernt liegt. Daher muss auch im Bereich der breiten Außenkammer eine Verbindung zwischen Blendrahmenprofil und Pfosten bzw. Kämpfer erfolgen.

Soweit sich die Stahlverstärkung bis unter diese Außenkammer erstreckt, war eine Abdichtung zwischen der Außenkammer, die auch als Entwässerungskammer dient, und der Verstärkungskammer nicht zuverlässig möglich.

### Aufgabe

Aufgabe der Erfindung ist es daher, eine Befestigung zwischen Blendrahmenprofil und Pfosten- bzw. Kämpferprofil eines Profilsystems zur Verfügung zu stellen, das diese Probleme löst.

### Darstellung der Erfindung

Die Erfindung löst diese Aufgabe durch ein Verfahren nach einem der Ansprüche 1 bis 2, insbesondere unter Verwendung einer Dichthülse gemäß einem der Ansprüche 3 oder 4.

Bei dem erfindungsgemäßen Verfahren wird zunächst in an sich bekannter Weise eine Bohrung durch das Blendrahmenprofil im Bereich der Außen- bzw. Anschlagskammer geführt, wobei diese Bohrung insbesondere durch den Maueranschlussbereich des Blendrahmenprofils, die Verstärkungskammer und die Entwässerungskammer verläuft. das Blendrahmenprofil ist mit einer Stahlverstärkung versehen, die bis unter die als Entwässerungskammer dienende Außenkammer ragt, und die Bohrung wird zusätzlich durch das Verstärkungsprofil geführt.

Das Blendrahmenprofil wird anschließend im Bereich der Außen bzw. Anschlagskammer mit dem Pfosten- bzw. Kämpferprofil verschraubt, insbesondere unter Zuhilfenahme eines an sich bekannten Ankers oder Pfostenverbinders, der in einer der Hohlkammern des Pfosten-/Kämpferprofils eingesetzt ist. Zusätzlich kann im Bereich des Falzes ein weiterer, an sich bekannter Kämpferverbinder eingesetzt werden.

Die erfindungsgemäße Abdichtung zwischen der Entwässerungskammer sowie der darunter liegenden Verstärkungskammer erfolgt mittels einer speziellen Dichthülse, die nach einer bevorzugten Ausführungsform der Erfindung rotationssymmetrisch aufgebaut ist mit einem Flansch, einem am Ende angefasten Grundkörper sowie einer konischen Bohrung. Diese Dichthülse wird vor dem Verschrauben auf das Ende der Befestigungsschraube gesteckt und durch die maueranschlussseitige Bohrung des Blendrahmenprofils bis zur Stahlverstärkung bzw. Wandung zwischen Verstärkungskammer und Entwässerungskammer geführt. Beim anschließenden Anziehen dieser Schraube wird aufgrund der konischen Bohrung der Dichthülse der Grundkörper der Dichthülse gespreizt und gegen die Wandung zwischen Verstärkungskammer und Entwässerungskammer gedrückt, so dass diese in diesem Bereich zuverlässig abgedichtet und damit eine Korrosion von Stahlverstärkung und Befestigungsschraube vermieden wird.

Der Flansch der erfindungsgemäßen Dichthülse wird beim Anziehen der Befestigungsschraube an die Stahlverstärkung gepresst. Nach einer bevorzugten Ausführungsform der Erfindung weist der Flansch der Dichthülse daher eine entsprechende Verstärkung auf, beispielsweise durch eine beim Spritzgießen eingelegte Unterlegscheibe. Nach einer besonders bevorzugten Ausführungsform der Erfindung verhindert die Dichthülse eine direkte Berührung zwischen der Befestigungsschraube und dem Verstärkungsstahl. Auf diese Weise wird eine Kontaktkorrosion zwischen diesen beiden Bauteilen vermieden.

Besonders vorteilhaft lässt sich die erfindungsgemäße Dichthülse in Systemen einsetzen, die eine besonders breite, als Entwässerungskammer dienende Außenkammer aufweisen mit einer Verstärkungskammer und einem Verstärkungsprofil, das bis unter die Außenkammer des Blendrahmenprofils ragt, und wobei die Falzentwässerung durch diese Außenkammer geführt wird.

### Kurze Beschreibung der Zeichnung

Die Erfindung wird nachfolgend anhand eines Ausführungsbeispiels sowie der Zeichnung näher erläutert. Es zeigen dabei:
- Fig. 1: eine Ansicht eines Blendrahmens mit Pfosten;
- Fig. 2: einen Querschnitt im Bereich der Pfostenverbindung (Detail Fig. 1);
- Fig. 3: einen vergrößerten Ausschnitt im Querschnitt der Befestigung;
- Fig. 4: Ansicht und perspektivische Darstellungen der Dichthülse.

### Bester Weg zur Ausführung der Erfindung

In Fig. 1 ist ein Blendrahmen mit vertikalem Pfosten eines sogenannten Hollandsystems in der Ansicht dargestellt. Die Profilquerschnitte der verwendeten Blendrahmen- und Pfostenprofile sind in der Ansicht ebenfalls angedeutet.

Fig. 2 zeigt vergrößert im Querschnitt die Verbindung zwischen Blendrahmenprofil 3 und Pfostenprofil 4, als "Detail" in Fig. 1 eingezeichnet. Das Blendrahmenprofil 3 besitzt eine breite Anschlags- bzw. Außenkammer 18, die zugleich als Entwässerungskammer dient. Die Entwässerung ist in der Fig. 2 mit Bezugszeichen 11 angedeutet und erstreckt sich vom Falzbereich durch die Anschlags- bzw. Entwässerungskammer 18 und die außen vorgelagerten Kammern 19 und 20.

Für die Befestigung des Pfostenprofils 4 am Blendrahmenprofil 3 wird einerseits im Falzbereich des Blendrahmens eine an sich bekannte Dichtplatte 9 in Verbindung mit einer herkömmlichen Verschraubung, die in die Schraubkanäle 22 eingreift, verwendet. Zur Erhöhung der Stabilität werden Blendrahmenprofil 3 und Pfostenprofil 4 zusätzlich im Bereich der Anschlagskammer 18 miteinander verbunden. Hierzu weist das Blendrahmenprofil 3 auf der Mauerwerksanschlussseite 23 eine größere Bohrung auf, durch die der Schraubenkopf der Schraube 1 geführt werden kann. Eine entsprechende Bohrung weist auch das Stahlverstärkungsprofil 5 auf seiner Unterseite auf. Wie in Fig. 2 dargestellt, durchbricht die Schraube 1 mit ihrem Schaft weiterhin das Stahlverstärkungsprofil 5 an dessen Oberseite sowie die Wandung 21 zwischen der Haupt- bzw. Verstärkungskammer 17 und der Anschlags- bzw. Entwässerungskammer 18.

Im Pfostenprofil 4 ist ein an sich bekannter Anker 7 mit Hilfe der Fensterbauschraube 8 befestigt, der als Widerlager für die Schraube 1 dient. Zwischen der konturgefrästen Unterseite des Pfostenprofils 4 und der abgeschrägten Oberseite der Kammer 18 befindet sich noch eine Dichtmatte 10 zur Abdichtung der Fuge zwischen dem Pfostenprofil 4 und dem Blendrahmenprofil 3.

Die Durchführung der Schraube 1 durch die Stahlverstärkung 5 und die Profilwandung 21 des Blendrahmenprofils 3 ist in Fig. 3 vergrößert dargestellt. Der Kopf der Schraube 1 ist zusammen mit der Dichthülse 12 durch die Durchbrechung an der Unterseite des der Stahlverstärkung 5 geführt und liegt an der Innenseite der Stahlverstärkung 5 an. Die Dichthülse 12 ragt dabei durch die Stahlverstärkung 5 in die Bohrung der Wandung 21 zwischen der Verstärkungskammer 17 und der Anschlags- bzw. Entwässerungskammer 18.

Die Dichthülse 12 weist innen eine konische Bohrung 14 auf, so dass beim Eindrehen der Schraube 1 in die Dichthülse 12 der Grundkörper 15 der Dichthülse 12 gespreizt wird. Durch diese Spreizung legt sich die Außenseite des Grundkörpers 15 der Dichthülse 12 dichtend an die Bohrung in der Wandung 21 des Blendrahmenprofils 3 an, so dass die Anschlags- bzw. Entwässerungskammer 18 vollständig gegenüber der Stahlverstärkungskammer 17 abgedichtet ist. Zum leichteren Einführen der Dichthülse 12 in die Bohrung in der Stahlverstärkung 5 sowie die Bohrung in der Wandung 21 weist die Dichthülse 12 an der Spitze ein Anfasung 16 auf. In Fig. 4 ist die Dichthülse 12 nochmals vergrößert dargestellt. Man erkennt hier auch die Verstärkung im Flansch 13 der Dichthülse 12.

Nach dem Einsetzen der Schraube 1 zusammen mit der Dichthülse 12 in die Ausnehmung bzw. Bohrung im Blendrahmenprofil 3 und dem Verstärkungsprofil 5 und Verbinden des Blendrahmenprofils 3 mit dem Pfostenprofil 4 werden die Durchbrechungen an der Maueranschlussseite 23 des Blendrahmenprofils 3 mit an sich bekanntem Stopfen 2, 2' verschlossen, so dass auch von der Maueranschlussseite 23 keine Feuchtigkeit in die Haupt- bzw. Verstärkungskammer 17 eindringen kann.

### Legende

- 1: Schraube
- 2, 2': Abdeckkappe
- 3: Blendrahmenprofil
- 4: Pfosten/Kämpferprofil
- 5: Stahlverstärkung
- 6: Stahlverstärkung
- 7: Anker/Pfostenverbinder
- 8: Fensterbauschraube
- 9: Dichtplatte
- 10: Dichtmatte
- 11: Entwässerung
- 12: Dichthülse
- 13: Flansch
- 14: Bohrung
- 15: Grundkörper
- 16: Anfasung
- 17: Hauptkammer
- 18: Anschlagskammer
- 19: Kammer
- 20: Kammer
- 21: Wandung
- 22: Schraubkanal
- 23: Maueranschlussseite

## Patentansprüche

1. Verfahren zum Verbinden eines mehrkammerigen Blendrahmenprofils (3) mit einem weiteren Rahmenprofil (4) mittels einer Befestigungsschraube (1), wobei das Blendrahmenprofil eine Aussenkammer und eine Verstärkungskammer mit Stahlverstärkung enthält, **gekennzeichnet durch** folgende Verfahrensschritte:
- Anbringen einer Bohrung **durch** die Wandung zwischen Verstärkungskammer und Außenkammer des Profils (3) und zugleich **durch** die Stahlverstärkung;
- Einführen der Befestigungsschraube (1) zusammen mit einer Dichthülse (12) **durch** die Stahlverstärkung (5) in die Bohrung, wobei ein Flansch (13) der Dichthülse (12) an der Stahlverstärkung (5) zur Anlage kommt;
- Anziehen der Befestigungsschraube (1)unter dichtendem Anpressen der Dichthülse (12) gegen die Wandung (21) der Bohrung,
so dass die Befestigungsschraube gegenüber die Wandung abgedichtet wird.

2. Verfahren nach Anspruch 1, **dadurch gekennzeichnet, dass** die Dichthülse (12) so an der Stahlverstärkung (5) des Hohlkammerprofils (3) anliegt, dass die Befestigungsschraube (1) die Stahlverstärkung (5) nicht berührt.

3. Verwendung einer Dichthülse (12) in einem Verfahren nach einem der Ansprüche 1 bis 2, **dadurch gekennzeichnet, dass** die Dichthülse (12) rotationssymmetrisch aufgebaut ist mit einem Flansch (13), einem am Ende angefasten Grundkörper (15) sowie einer konischen Bohrung (14).

4. Verwendung nach Anspruch 3, **dadurch gekennzeichnet, dass** die Hohlkammer (18) des Blendrahmenprofils (3) als Entwässerungskammer des Blendrahmenprofils (3) dient.

## Claims

1. Method for connecting a multi-chamber outer-frame profile (3) to a further frame profile (4) by means of a fastening screw (1), wherein the outer-frame profile comprises an outer chamber and a reinforcing chamber with steel reinforcement, **characterized by** the following method steps:
- providing a bore through the wall between reinforcing chamber and outer chamber of the profile (3) and at the same time through the steel reinforcement;
- introducing the fastening screw (1) together with a sealing sleeve (12) through the steel reinforcement (5) into the bore, wherein a flange (13) of the sealing sleeve (12) comes to bear against the steel reinforcement (5);
- tightening the fastening screw (1) and thereby causing the sealing sleeve (12) to press in a sealing manner against the wall (21) of the bore,
with the result that the fastening screw is sealed with respect to the wall.

2. Method according to Claim 1, **characterized in that** the sealing sleeve (12) bears against the steel reinforcement (5) of the hollow-chamber profile (3) such that the fastening screw (1) does not contact the steel reinforcement (5).

3. Use of a sealing sleeve (12) in a method according to either of Claims 1 and 2, **characterized in that** the sealing sleeve (12) has a rotationally symmetrical design with a flange (13), a basic body (15) bevelled at the end, and a conical bore (14).

4. Use according to Claim 3, **characterized in that** the hollow chamber (18) of the outer-frame profile (3) serves as a drainage chamber of the outer-frame profile (3).

## Revendications

1. Procédé destiné à connecter un profilé de traverse dormante à plusieurs chambres (3) à un autre profilé de cadre (4) au moyen d'une vis de fixation (1), le profilé de traverse dormante comprenant une chambre extérieure et une chambre de renforcement avec un renforcement en acier, **caractérisé par** les étapes de procédé suivantes :
- réalisation d'un alésage à travers la paroi entre la chambre de renforcement et la chambre extérieure du profilé (3) et également à travers le renforcement en acier ;
- introduction de la vis de fixation (1) conjointement avec une douille d'étanchéité (12) à travers le renforcement en acier (5) dans l'alésage, une bride (13) de la douille d'étanchéité (12) venant en appui contre le renforcement en acier (5) ;
- vissage de la vis de fixation (1) avec pressage hermétique de la douille d'étanchéité (12) contre la paroi (21) de l'alésage,
de telle sorte que la vis de fixation soit étanchéifiée par rapport à la paroi.

2. Procédé selon la revendication 1, **caractérisé en ce que** la douille d'étanchéité (12) s'applique contre le renforcement en acier (5) du profilé à chambres creuses (3) de telle sorte que la vis de fixation (1) ne vienne pas en contact avec le renforcement en acier (5).

3. Utilisation d'une douille d'étanchéité (12) dans un procédé selon l'une quelconque des revendications 1 ou 2, **caractérisée en ce que** la douille d'étanchéité (12) est construite avec une symétrie de révolution avec une bride (13), un corps de base (15) biseauté à son extrémité ainsi qu'un alésage conique (14).

4. Utilisation selon la revendication 3, **caractérisée en ce que** la chambre creuse (18) du profilé de traverse dormante (3) sert de chambre d'égouttage du profilé de traverse dormante (3).
